# EUROPÄISCHE PATENTSCHRIFT

(11) **EP 3 364 144 B1**
(45) Veröffentlichungstag und Bekanntmachung des Hinweises auf die Patenterteilung: **12.12.2018**
(21) Anmeldenummer: 18155996.4
(22) Anmeldetag: 09.02.2018
(51) Int. Cl.: F41H 5/013, F41H 5/00

(54) **GEPANZERTES FAHRZEUG MIT EINER MITTELS WENIGSTENS EINEM BOLZEN AM GEPANZERTEN FAHRZEUG BEFESTIGTEN ZUSATZPANZERUNG**
ARMOURED VEHICLE WITH ADDITIONAL ARMOUR ATTACHED TO AN ARMOURED VEHICLE BY AT LEAST ONE BOLT
VÉHICULE BLINDÉ POURVU D'UN BLINDAGE SUPPLÉMENTAIRE MONTÉ SUR LE VÉHICULE BLINDÉ AU MOYEN D'AU MOINS UN BOULON

(30) Priorität: 16.02.2017 DE 102017103125
(43) Veröffentlichungstag der Anmeldung: 22.08.2018
(73) Patentinhaber: FFG Fensburger Fahrzeugbau Gesellschaft mbH, 24939 Flensburg (DE)
(72) Erfinder: Bergatt, Maik, 24988 Oeversee (DE); Walter, Dennis, 24975 Hörup (DE)
(74) Vertreter: Lobemeier, Martin Landolf

(56) Entgegenhaltungen:
- EP-A1- 2 921 810
- EP-A2- 2 453 198
- WO-A1-2012/052944
- DE-A1-102011 053 564
- DE-A1-102014 005 092
- US-A- 3 535 752
- US-A1- 2011 091 298
- US-B1- 8 267 003

## Beschreibung

Die Erfindung betrifft ein gepanzertes Fahrzeug mit einer am Fahrzeug mittels wenigstens einem Bolzen befestigten Zusatzpanzerung. Insbesondere betrifft die Erfindung einen Bolzen zur Befestigung der Zusatzpanzerung eines gepanzerten Fahrzeugs im Bereich der Seitenluke.

Üblicherweise werden zur Befestigung von Zusatzpanzerungselementen gepanzerter Fahrzeuge Verriegelungsbolzen und den Bolzen haltende Dehnschaftschrauben verwendet. Dabei ist es speziell im Bereich der Seitentür aus die Fahrzeugbesatzung betreffenden Sicherheitsgründen erforderlich, die Zusatzpanzerung abtrennen zu können, um die Seitenluke für den Fall freizugeben, dass das Fahrzeug auf dem Kopf zu liegen kommt und ein Ausstieg über die drei Bedienerluken an der Fahrzeugoberseite nicht mehr möglich ist.

Die Abtrennung der Zusatzpanzerung und die daraus resultierende Freigabe der Seitenluke erfolgt regelmäßig durch Sprengladungen, die jedoch wiederum den Nachteil einer Gefährdung der Fahrzeugbesatzung aufweist.

Andere Mechanismen zur Befestigung einer Zusatzpanzerung sind beispielsweise aus der EP 2 453 198 A2 bekannt.

Aufgabe der Erfindung ist es daher, eine Verbindung einer Panzerung zu einem Fahrzeug zu schaffen, die ohne Gefahr für die Besatzung zu lösen ist.

Diese Aufgabe wird erfindungsgemäß durch das Fahrzeug mit den Merkmalen von Anspruch 1 gelöst. Die Unteransprüche geben vorteilhafte Ausgestaltungen der Erfindung wieder.

Grundgedanke ist es, den Bolzen für die Verbindung einer Zusatzpanzerung mit einem Fahrzeug so auszugestalten, dass der Bolzen mittels Sperrkörpern in einer von dem Fahrzeug und der Zusatzpanzerung gebildeten Bolzenaufnahme dadurch verriegelt werden, dass der Auflageflansch des Bolzens dem einen Element, also der Zusatzpanzerung oder dem Fahrzeug, aufliegt und die im Bolzen angeordneten Sperrkörper hinter dem anderen Element zu liegen kommen und federbelastet über den Außenumfang des Bolzens hinaustreten. Der Bolzen ist also im Normalfall durch die Sperrkörper vor einem Herausrutschen aus der Bolzenaufnahme gesichert.

Im Notfall, beispielsweise beim Umkippen eines Fahrzeugs, kann aber die von den Sperrkörpern bewirkte Sperre dadurch aufgehoben werden, dass der die Sperrkörper in die Öffnungen der Hülse drängende Körper gegen die Kraft der Feder gedrückt wird - manuell oder beispielsweise durch einen elektrisch oder hydraulisch betätigten Aktor - sodass die Sperrkörper im Innern der Hülse aufgenommen werden und der Bolzen (schwerkraftgetrieben) aus der Bolzenaufnahme herausrutschen kann. Speziell wird der Bolzen je nach Länge des Aktors durch die miteinander verbundenen Elemente gedrückt bis dieser dann (schwerkraftgetrieben) aus der Bolzenaufnahme herausrutschen kann - somit ist der Bolzen auch bei schräger Kopflage verwendbar.

Ein weiterer Vorteil der Erfindung besteht darin, dass der Bolzen komplett einseitig von Seiten des Schutzmoduls ohne ein weiteres Befestigungselement, eine Verdrehsicherung, ein Gewinde, Klebstoff oder sonstiges Sonderwerkzeug im Widerlager montierbar ist.

Erfindungsgemäß ist also ein gepanzertes Fahrzeug mit einer am Fahrzeug mittels wenigstens einem Bolzen befestigten Zusatzpanzerung vorgesehen, wobei der Bolzen einen mit einem Auflageflansch ausgebildeten Bolzenkopf, eine sich vom Bolzenkopf erstreckende Hülse, ein dem Bolzenkopf an der Hülse gegenüberliegend angeordnetes Widerlager, einen in der Hülse gegen die Kraft einer sich am Bolzenkopf abstützenden Feder zwischen dem Bolzenkopf und dem Widerlager verschieblich gelagerten Körper, wenigstens einen Sperrkörper, der in einer vom Körper eingenommenen ersten Position die Zusatzpanzerung am Fahrzeug verriegelnd mit einem Teilabschnitt in eine in der Wandung der Hülse vorgesehene Öffnung über den Außenumfang der Hülse hinaustritt und in einer vom Körper eingenommenen zweiten Position die Zusatzpanzerung vom Fahrzeug freigebend vollständig von der Hülse aufgenommen ist, und eine Öffnung für einen eine Bewegung des Körpers in Richtung des Bolzenkopfs ermöglichenden Zugriff aufweist.

Dabei ist der Bolzen in einer von der Zusatzpanzerung und dem Fahrzeug gebildeten Bolzenzaufnahme aufgenommen, wobei der wenigstens eine Sperrkörper hinter einem dieser beiden Elemente oder in einer dafür vorgesehenen Ausbuchtung zu liegen kommt. Speziell wird der Bolzen von Außen durch die Zusatzpanzerung in das Fahrzeug, insbesondere in dessen Außenhülle gesteckt. Dabei ist darauf zu achten, dass die Öffnung für den die Bewegung des Körpers in Richtung des Bolzenkopfs ermöglichenden Zugriff zugänglich bleibt. Der Zugriff kann von außerhalb des Fahrzeugs, wird aber bevorzugt von innerhalb des Fahrzeugs erfolgen. Der Zugriff kann manuell, gegebenenfalls unter Zuhilfenahme von Werkzeug, oder automatisiert mithilfe eines Aktors, der insbesondere elektrisch, hydraulisch oder pneumatisch betrieben ist, erfolgen.

Bevorzugt ist die Öffnung für die die Bewegung des Körpers in Richtung des Bolzenkopfs ermöglichenden Zugriff im Widerlager angeordnet. Das Widerlager weist hierfür besonders bevorzugt eine axial zum Bolzen ausgerichtete Öffnung auf.

Besonders bevorzugt ist jedoch ein auf den Körper wirkender Aktor zum Bewirken einer Bewegung des Körpers in Richtung des Bolzenkopfs vorgesehen. Der Aktor ist insbesondere ein elektrisch oder hydraulisch betriebener Aktor.

Insbesondere ist das Widerlager als Anschluss für den Aktor ausgebildet.

Nach einer weiteren bevorzugten Ausgestaltung ist der wenigstens eine Sperrkörper eine Kugel.

In diesem Fall erweist es sich als besonders vorteilhaft, das Widerlager in Richtung des Bolzenkopfs konisch zulaufend auszubilden. Wird der Bolzen nämlich am Fahrzeug von der Oberseite des Fahrzeugs in die Bolzenaufnahme eingeführt und verriegelt, können die Sperrkörper bei umgekipptem Fahrzeug aufgrund der konischen Form des Widerlagers leichter in die Hülse gleiten - speziell, wenn die Sperrkörper als Kugeln ausgebildet sind - und so die Verriegelung am Fahrzeug öffnen, wobei der Bolzen durch die Gewichtskraft der am Fahrzeug verriegelten Komponente, beispielsweise einer Zusatzpanzerung, aus der Bolzenaufnahme gedrängt wird. Die Zusatzpanzerung wird so vom Fahrzeug einfach abfallen und gegebenenfalls eine darunter liegende Seitenluke freigeben.

Besonders bevorzugt ist jedoch eine Mehrzahl von Sperrkörpern vorgesehen. Insbesondere können vier am Umfang der Hülse gleichmäßig verteilte Sperrkörper mit jeweils zugeordneten Öffnungen in der Hülsenwandung vorgesehen sein.

Bei der erfindungsgemäß am Fahrzeug befestigten Zusatzpanzerung handelt es sich insbesondere um eine eine Seitenluke des Fahrzeugs schützende Zusatzpanzerung.

Die Erfindung ist für jegliche Art von gepanzerten Fahrzeugen, insbesondere aber für Panzer, beispielsweise Schützenpanzer, Kampfpanzer oder Bergepanzer, geeignet.

Die Erfindung wird im Folgenden anhand eines in den beigefügten Zeichnungen dargestellten, besonders bevorzugt ausgestalteten Ausführungsbeispiels näher erläutert. Es zeigen:
- Fig. 1: eine Frontalansicht auf einen besonders bevorzugt ausgestalteten Bolzen nach der Erfindung;
- Fig. 2: eine geschnittene Seitenansicht des Bolzens entlang der in Fig. 1 gezeigten Linie A-A; und
- Fig. 3: die Einbausitutation des zur Befestigung einer Zusatzpanzerung am Fahrzeug verwendeten Bolzens aus Fig. 1.

Fig. 1 zeigt eine Frontalansicht auf einen besonders bevorzugt ausgestalteten Bolzen nach der Erfindung.

Äußerlich weist der Bolzen 10 einen Bolzenkopf 20 mit einem Auflageflansch und eine sich an den Bolzenkopf 20 anschließende Hülse 30 auf, an deren unteren Abschnitt Öffnungen vorgesehen sind, aus denen über den Außenumfang der Hülse 30 hinaus Teilabschnitte mehrerer Sperrkörper 70 hervortreten.

Zur Verbindung zweier Elemente, z.B. eines Fahrzeugs mit einer Panzerung, müssen die Elemente jeweils eine Bolzenaufnahme aufweisen, durch die der Bolzen 1 hindurchgeführt werden kann. Dabei liegt der Auflageflansch des Bolzenkopfs 20 dem einen Element an, wobei die Sperrkörper 70 hinter dem anderen Element zu liegen kommen und der Bolzen 10 nur bei Aufwendung einer die Sperrkörper 70 in das Innere der Hülse 30 verdrängenden Kraft wieder aus der Bolzenaufnahme zum Lösen der zwei Elemente voneinander entfernt werden kann.

Da die Mannschaft jedoch üblicherweise von innerhalb des Fahrzeugs nicht auf den Bolzen zugreifen kann, ist der in Fig. 2 dargestellte Mechanismus vorgesehen, der auch ein Entfernen des Bolzens von innerhalb des Fahrzeugs ermöglicht.

Fig. 2 zeigt den in Fig. 1 dargestellten Bolzen 10 in einer geschnittenen Seitenansicht entlang der Linie A-A.

Im Innern der Hülse ist ein gegen die Kraft einer sich am Bolzenkopf 20 abstützenden Feder 50 verschieblich gelagerter Körper 60 vorgesehen, der die Sperrkörper 70 in die in der Wandung der Hülse 30 vorgesehenen Öffnungen derart verdrängt, dass ein Teilabschnitt der Sperrkörper 70 über den Außenumfang der Hülse 30 ragt. Die Öffnungen sind also derart dimensioniert, dass die Sperrkörper 70 nicht vollständig aus dem Bolzen 10 entfernt werden, sondern nur so groß, dass sich ein Teilabschnitt der Sperrkörper 70 über den Außenumfang der Hülse 30 erstreckt. Alternativ können auch die Sperrkörper 70 so eingerichtet sein, dass diese einen durch die Öffnungen 70 hindurchtretenden Abschnitt und einen weiteren Abschnitt aufweisen, der aufgrund seiner Abmessungen durch die Öffnungen der Hülse 30 nicht hindurchtreten kann.

Das dem Bolzenkopf 20 an der Hülse 30 gegenüberliegend angeordnetes Widerlager 40, das dafür sorgt, dass der Körper 60 und die Sperrelemente 70 nicht aus der Hülse 70 hinaustreten können, weist eine Öffnung auf, die den Zugriff auf den Körper 60 erlaubt.

Dadurch ist es ermöglicht, mithilfe eines Aktors den Körper 60 gegen die Kraft der Feder 50 in Richtung des Bolzenkopfs 20 zurückzudrängen, sodass die Sperrkörper 70 nicht länger vom Körper 60 belastet sind und in das Innere der Hülse 30 verdrängt werden können.

In einer Notfallsituation, wenn also ein gepanzertes Fahrzeug umkippt, würde der Bolzen aus Fig. 1 also auf den Kopf gedreht angeordnet sein, sodass der Bolzen 10 beim Entriegeln der Sperrkörper 70 durch einen geeigneten Aktor aus der Bolzenaufnahme schwerkraftgetrieben, zusätzlich unterstützt von der Gewichtskraft einer Panzerung herausrutschen würde.

Insbesondere ist hierfür bei gepanzerten Fahrzeugen ein (nicht dargestellter) hydraulisch betriebener Aktor vorgesehen. Dieser kann entweder durch eine motorisch oder manuell, beispielsweise mittels einer Handpumpe, angetriebene Hydraulik betrieben werden. Übersteigt die vom im Widerlager 40 geführten Aktor auf den Körper 60 aufgebrachte Kraft die Kraft der Feder 50, werden die Sperrkörper 70 schwerkraftgetrieben aus den Öffnungen in die Hülse 30 eintreten, sodass der Bolzen die Bolzenaufnahmen der miteinander verbundenen Elemente ungehindert passieren und die Elemente freigeben kann.

Fig. 3 verdeutlicht noch einmal diese Situation an einem besonders bevorzugt ausgestalteten Ausführungsbeispiel.

Insbesondere zeigt Fig. 3 eine an einem gepanzerten Fahrzeug 100 mittels des zuvor beschriebenen Bolzens 10 befestigte Zusatzpanzerung 200. Das Fahrzeug 100 und die Zusatzpanzerung 200 weisen eine den Bolzen 10 aufnehmende Bolzenaufnahme auf, die im Wesentlichen jeweils als Loch in einem plattenförmigen Abschnitt des Fahrzeugs 100 bzw. der Zusatzpanzerung 200 ausgebildet ist.

Dabei ist der Bolzen 10 in das in der Zusatzpanzerung 200 vorgesehene Loch eingesetzt und stützt sich mit dem Bolzenkopf 20 an der Zusatzpanzerung 200 ab. Das dem Bolzenkopf 20 am Bolzen 10 entgegengesetzt angeordnete Widerlager 40 ist durch den die Bolzenaufnahme bildenden Abschnitt des Fahrzeugs 100 hindurch gesteckt, sodass die Sperrkörper 70 auf der anderen Seite des plattenförmigen Abschnitts des Fahrzeugs 100 zu liegen kommen, sodass der Bolzen 10 am Fahrzeug 100 verriegelt und die Zusatzpanzerung 200 am Fahrzeug 100 befestigt ist.

Von der Innenseite des Fahrzeugs 100 ist ein nicht dargestellter Aktor vorgesehen, der den Körper 60 in Richtung des Bolzenkopfs 20 verschieben kann, damit die Sperrkörper 70 aufgrund der konischen Ausgestaltung der die Sperrkörper 70 aufnehmenden Öffnungen in das Innere der Hülse 30 fallen und so den Bolzen 10 freigeben. Die Zusatzpanzerung 200 kann somit vom Fahrzeug 100 abfallen bzw. entfernt werden.

## Patentansprüche

1. Gepanzertes Fahrzeug (100) mit einer am Fahrzeug (100) mittels wenigstens einem Bolzen (10) befestigten Zusatzpanzerung (200), wobei der Bolzen (10)
- einen mit einem Auflageflansch ausgebildeten Bolzenkopf (20),
- eine sich vom Bolzenkopf (20) erstreckende Hülse (30),
- ein dem Bolzenkopf (20) an der Hülse (30) gegenüberliegend angeordnetes Widerlager (40),
- einen in der Hülse (30) gegen die Kraft einer sich am Bolzenkopf (20) abstützenden Feder (50) zwischen dem Bolzenkopf (20) und dem Widerlager (40) verschieblich gelagerten Körper (60),
- wenigstens einen Sperrkörper (70), der in einer vom Körper (60) eingenommenen ersten Position die Zusatzpanzerung (200) am Fahrzeug (100) verriegelnd mit einem Teilabschnitt in eine in der Wandung der Hülse (30) vorgesehene Öffnung über den Außenumfang der Hülse (30) hinaustritt und in einer vom Körper (60) eingenommenen zweiten Position die Zusatzpanzerung (200) vom Fahrzeug (100) freigebend vollständig von der Hülse (30) aufgenommen ist und **dadurch gekennzeichnet, dass** der Bolzen
- eine Öffnung für einen eine Bewegung des Körpers (60) in Richtung des Bolzenkopfs (20) ermöglichenden Zugriff
aufweist.

2. Gepanzertes Fahrzeug (100) nach Anspruch 1, **dadurch gekennzeichnet, dass** die Öffnung für den die Bewegung des Körpers (60) in Richtung des Bolzenkopfs (20) ermöglichenden Zugriff im Widerlager (40) angeordnet ist.

3. Gepanzertes Fahrzeug (100) nach einem der vorhergehenden Ansprüche, **gekennzeichnet durch** einen auf den Körper (60) wirkenden Aktor zum Bewirken einer Bewegung des Körpers (60) in Richtung des Bolzenkopfs (20).

4. Gepanzertes Fahrzeug (100) nach einem der vorhergehenden Ansprüche, **dadurch gekennzeichnet, dass** das Widerlager (40) als Anschluss für den Aktor ausgebildet ist.

5. Gepanzertes Fahrzeug (100) nach einem der vorhergehenden Ansprüche, **dadurch gekennzeichnet, dass** der wenigstens eine Sperrkörper (70) eine Kugel ist.

6. Gepanzertes Fahrzeug (100) nach einem der vorhergehenden Ansprüche, **dadurch gekennzeichnet, dass** das Widerlager (40) in Richtung des Bolzenkopfs (20) konisch zulaufend ausgebildet ist.

7. Gepanzertes Fahrzeug (100) nach einem der vorhergehenden Ansprüche, **dadurch gekennzeichnet, dass** die Zusatzpanzerung eine eine Seitenluke des Fahrzeugs (100) schützende Zusatzpanzerung (200) ist.

## Claims

1. Armored vehicle (100) comprising additional armor (200) attached to the vehicle (100) by means of at least one bolt (10), the bolt (10) comprising
- a bolt head (20) formed by a support flange,
- a sleeve (30) extending from the bolt head (20),
- a counter bearing (40) arranged opposite the bolt head (20) on the sleeve (30),
- a member (60) that is mounted in the sleeve (30) so as to be able to move between the bolt head (20) and the counter bearing (40) against the force of a spring (50) that is supported on the bolt head (20),
- at least one locking member (70), one portion of which, in a first position assumed by the member (60), passes out beyond the outer circumference of the sleeve (30) into an opening provided in the wall of the sleeve (30) so as to lock the additional armor (200) on the vehicle (100) and which, in a second position assumed by the member (60), is completely accommodated by the sleeve (30) so as to release the additional armor (200) of the vehicle (100) and **characterized in that** the bolt comprises
- an opening for access that allows the member (60) to move toward the bolt head (20).

2. Armored vehicle (100) according to claim 1, **characterized in that** the opening for the access that allows the member (60) to move toward the bolt head (20) is arranged in the counter bearing (40).

3. Armored vehicle (100) according to either of the preceding claims, **characterized by** an actuator acting on the member (60) to cause the member (60) to move toward the bolt head (20).

4. Armored vehicle (100) according to any of the preceding claims, **characterized in that** the counter bearing (40) is formed as a connector for the actuator.

5. Armored vehicle (100) according to any of the preceding claims, **characterized in that** the at least one locking member (70) is a ball.

6. Armored vehicle (100) according to any of the preceding claims, **characterized in that** the counter bearing (40) is formed so as to taper conically toward the bolt head (20).

7. Armored vehicle (100) according to any of the preceding claims, **characterized in that** the additional armor is additional armor (200) that protects a side hatch of the vehicle (100).

## Revendications

1. Véhicule blindé (100) doté d'un blindage auxiliaire (200) fixé sur le véhicule (100) au moyen d'au moins un boulon (10),
où
le boulon (10) présente
- une tête de boulon (20) formée avec une collerette de support,
- un manchon (30) s'étendant à partir de la tête de boulon (20),
- un corps de butée (40) disposé sur le manchon (30) en face de la tête de boulon (20),
- un corps (60) logé dans le manchon (30) pouvant se déplacer contre la force d'un ressort (50) s'appuyant sur la tête de boulon (20) entre la tête de boulon (20) et le corps de butée (40),
- au moins un corps d'arrêt (70) qui, dans une première position adoptée par le corps (60), sort le blindage auxiliaire (200) sur le véhicule (100) verrouillé avec un segment partiel dans un orifice prévu dans la paroi du manchon (30) par-dessus le périmètre extérieur du manchon (30) et dans une seconde position adoptée par le corps (60), le blindage auxiliaire (200) du véhicule (100) est reçu totalement libéré du manchon (30), **caractérisé en ce que** le boulon présente
- un orifice pour un système d'accès possible pour un mouvement du corps (60) en direction de la tête de boulon (20).

2. Véhicule blindé (100) selon la revendication 1, **caractérisé en ce que** l'orifice pour le système d'accès permettant le mouvement du corps (60) en direction de la tête de boulon (20) est disposé dans le corps de butée (40).

3. Véhicule blindé (100) selon l'une des revendications précédentes, **caractérisé par** un actionneur agissant sur le corps (60) pour provoquer un mouvement du corps (60) en direction de la tête de boulon (20).

4. Véhicule blindé (100) selon l'une des revendications précédentes, **caractérisé en ce que** le corps de butée (40) est conçu sous forme d'un raccord pour l'actionneur.

5. Véhicule blindé (100) selon l'une des revendications précédentes, **caractérisé en ce que** l"au moins un corps d'arrêt (70) est une bille.

6. Véhicule blindé (100) selon l'une des revendications précédentes, **caractérisé en ce que** le corps de butée (40) est conçu en se profilant de manière conique en direction de la tête de boulon (20).

7. Véhicule blindé (100) selon l'une des revendications précédentes, **caractérisé en ce que** le blindage auxiliaire est un blindage auxiliaire (200) protégeant un vide latéral du véhicule (100).
